# EUROPÄISCHE PATENTSCHRIFT

(11) **EP 1 010 388 B1**
(45) Veröffentlichungstag und Bekanntmachung des Hinweises auf die Patenterteilung: **06.01.2010**
(21) Anmeldenummer: 99113381.0
(22) Anmeldetag: 10.07.1999
(51) Int. Cl.: A47L 9/32, A47L 9/26, A47L 9/28

(54) **Vorrichtung zur Bodenreinigung**
Floor cleaning apparatus
Dispositif pour nettoyer des sols

(30) Priorität: 17.12.1998 DE 19858228
(43) Veröffentlichungstag der Anmeldung: 21.06.2000
(73) Patentinhaber: AEG Hausgeräte GmbH, 90429 Nürnberg (DE)
(72) Erfinder: Stettner, Gerhard, 90768 Fürth (DE); Kalwa, Dieter, 90513 Zirndorf (DE); Tillmanns, Jörg, 90431 Nürnberg (DE)
(74) Vertreter: Bodin, Henrik

(56) Entgegenhaltungen:
- EP-A- 0 362 895
- EP-A2- 0 970 651
- GB-A- 2 323 774
- PATENT ABSTRACTS OF JAPAN vol. 018, no. 276 (C-1204), 26. Mai 1994 (1994-05-26) -& JP 06 046974 A (TOKYO ELECTRIC CO LTD), 22. Februar 1994 (1994-02-22)

## Beschreibung

### Beschreibung für folgende(n) Vertragsstaat(en) : DE, ES, FR

Die Erfindung betrifft eine Vorrichtung zur Bodenreinigung, insbesondere einen Staubsauger, nach den Merkmalen des Anspruchs 1.

Bei bekannten Staubsaugern sind Bedienelemente wie beispielsweise eine Ein-/Ausschalttaste, die Taste zum Auslösen der Kabeltrotomelbremse, das Bedienelement zur Einstellung der Leistung, die Taste zur Entriegelung eines Zubehörfaches bzw. des Staubraumdeckels jeweils als einzelne Funktionseinheiten am Staubsaugergehäuse angebracht.

GB 2 323 774 A offenbart ein Staubsauger, der eine Kabeltrommel für einen Stromkabel und einen schwenkbaren Handgriff zum tragen des Staubsauges aufweist. Die Kabeltrommel ist von einer Bremse gesperrt. Die Bremse ist so angeordnet, daß sie die Kabeltrommel freiläβt wenn der Handgriff gegen eine Ausnehmung in das Gehäuse des Staubsaugers gepreβt wird.

EP0970651 A2 offenbart einen Staubsauger, der durch Drehung des Stiels ein- bzw. ausschaltbar ist.

Aufgabe der vorliegenden Erfindung ist es, Bedien-Funktionen dies Staubsaugers mittels des Griffes zu realisieren.

Diese Aufgabe wird durch die Merkmale des Anspruchs 1 gelöst. Zweckmäßige Ausgestaltungen ergeben sich aus den Merkmalen der Ansprüche 2 bis 10.

Der Griff ist dabei von einer ersten Stellung, der Ruhestellung, um eine Achse in eine zweite Stellung schwenkbar und steht in der zweiten Stellung zum Tragen vom Gehäuse hervor. - Das ermöglicht eine besonders kompakte Gestaltung des Gehäuses und gewährleistet einen hohen Tragekomfort.

Nach einer vorteilhaften Ausführungsform kann der Griff so gestaltet werden, daß er in seiner Ruhestellung eine stetige Fortsetzung der Kontur des Gehäuses bildet.

Die Griffachse kann parallel zur großen Vertikalebene des Gehäuses angeordnet sein. Das ermöglicht die Realisierung eines Griffs ausreichender Größe und erhöht damit weiter den Tragekomfort.

Vcrteilhafterweise überspannt der Griff in der ersten Stellung mindestens teilweise mindestens eine im Gehäuse vorgesehene Ausnehmung zur Aufnahme von Zubehör, wie z.B. einer oder mehrerer Saugdüsen und/oder Filterbeutel und/oder Mikrofilter und/oder des Anschlußkabels. Das erleichtert die Aufbewahrung und die Zugänglichkeit des Zubehörs.

Durch Verschwenken des Griffs von der Ruhestellung in die zweite Stellung kann eine Schaltvorrichtung zum Ein- bzw. Ausschalten eines Gebläsemotors betätigbar sein. Dadurch kann auf ein sonst üblicherweise zum Ein- bzw. Ausschalten des Gebläsemotors vorgesehenes separates Schaltelement verzichtet werden.

Nach weiteren Ausgestaltungsmerkmalen kann der Griff weitere Stellungen einnehmen, in der weitere Funktionen auslösbar sind. So kann beispielsweise der Griff entgegen der Rückstellkraft eines elastischen Mittels von der zweiten in eine dritte oder von der ersten in eine vierte Stellung bewegbar sein. Durch Verschwenken des Griffs in die dritte oder vierte Stellung kann eine Brense einer Kabelrückholvorrichtung lösbar und/oder die Schaltvorrrichtung zum Ein- bzw. Ausschalten eines Gebläsemotors betätigbar und/oder ein Verriegelungsmechanismus für einen Staubraumdeckel entriegelbar sein. Durch die vorgenannten Maßnahmen kann auf besondere Betätigungs- bzw. Schaltelemente verzichtet werden. Dadurch lassen sich eine Vielzahl von Bedienhandlungen mittels des Griffes bewerkstelligen. Wenn beispielsweise beim Verschwenken des Griffes in die Ruhestellung das Gerät ausgeschaltet wird und die Kabelrückholvorrichtung erst durch überdrücken des Griffes aus der Ruhestellung in die vierte Stellung ausgelöst wird, dann wird der Vorteil erzielt, daß das Kabel beim Rückholen stromlos wird, so daß, wenn der Stecker noch eingesteckt ist, an der Steckdose kein Trennungsfunken entsteht.

Vorteilhafter Weise ist der Griff in mindestens einer Stellung fixierbar. Diese Fixierung kann beispielsweise durch eine vorgesehene Rastnase bewerkstelligt werden, die der Griff nur durch Aufbringung einer höheren Kraft überwinden kann. Es kann aber auch ein spezieller Rastmechanismus vorgesehen werden, der durch einen gesonderten Mechanismus beispielsweise über die Betätigung, eines Knopfes oder Hebels ausgelöst werden kann. Insbesondere ist es vorteilhaft, die Fixierung in der Tragestellung, d.h. in der Stellung S2 vorzusehen, damit das Gerät beim Tragen nicht verkippen kann.

Nachfolgend wird ein bevorzugtes Ausführungsbeispiel der Erfindung anhand der Zeichnungen näher erläutert. Hierin zeigen:
- Fig. 1: eine perspektivische Ansicht, wobei sich der Griff in einer ersten Stellung befindet,
- Fig. 2: eine perspektivische Ansicht nach Fig. 1, wobei sich der Griff in einer zweiten Stellung befindet und
- Fig. 3: eine schematische Ansicht der Griffstellungen.

In den Fig. 1 und 2 ist ein Staubsauger mit einem Gehäuse 1 gezeigt. An einer oberen Gehäusehälfte 2 ist ein um eine Achse A schwenkbarer Griff 3 angebracht. Ein Staubraumdeckel 4 ist mit einem Hebel 5 zur Entriegelung eines Verriegelungsmechanismus (hier nicht gezeigt) versehen.

An der oberen Gehäusehälfte 2 ist ferner ein kombinierter Schalt- und Drehknopf 6 zum Ein- bzw. Ausschalten sowie zur Regelung der Leistung eines (hier nicht gezeigten) Gebläsemotors vorgesehen. Alternativ könnte der Schalt- und Drehknopf auch im Griff untergebracht sein. Anstelle des Drehknopfes könnte ein Schieberegler zur Leistungsregelung des Staubsaugers verwendet werden. Eine Ausnehmung 7 wird bei in einer ersten Stellung S1 befindlichen Griff 3 verdeckt. Der Griff 3 ist so geformt, daß er in der ersten Stellung S1 eine im wesentlichen stetige Fortsetzung der Kontur des Gehäuses 1, insbesondere der oberen Gehäusehälfte 2, bildet. Dazu ist der Griff 3 asymmetrisch geformt; er weist an seiner einen Seite einen Vorsprung 8 auf, der in erster Stellung S1 in ein korrespondierende an der oberen Gehäusehälfte 2 vorgesehene Aussparung 9 eingreift.

In Fig. 3 ist die Funktion der Vorrichtung näher erläuzert: In der ersten Stellung S1 überspannt oder verdeckt der Griff 3 die Ausnehmung 7. Dadurch wird eine darin aufgenommene (hier nicht gezeigte) Saugdüse oder anderes Zubehör sicher aufbewahrt. Die Ausnehmung kann -zumindest teilweise- insbesondere für das Kabel eines nicht mit einer Kabeltrommel ausgestatteten Bodenpflegegerates genutzt werden. Durch Verschwenken des Griffs 3 um einen ersten Schwenkwinkel α1 von etwa 90° in die zweite Stellung S2 kann er gemäß einer ersten Funktion zum Tragen des Staubsaugers gegriffen werden. Gemäß einer zweiten Funktion kann durch Verschwenken von der ersten S1 in die zweite Stellung S2 gleichzeitig ein Gebläsemotor eingeschaltet werden. Das Ausschalten kann durch Zurückschwenken in die erste Stellung S1 bewirkt werden.

Der Griff 3 kann, vorzugsweise entgegen einer elastischen Rückstellkraft, um einen zweiten Schwenkwinkel α2 von etwa 10° in eine dritte Stellung S3 verschwenkt werden. Dabei kann nach einer dritten Funktion z.B. die Bremse einer (hier nicht gezeigten) Kabeleinzugsvorrichtung gelöst werden, so daß ein Kabel in das Gehäuse 1 eingezogen wird. Es ist aber auch möglich, die Ein- bzw. Ausschaltfunktion durch Verschwenken des Griffs 3 von der zweiten S2 in die dritte Stellung S3 zu bewirken. Gleichfalls ist es - nach einer vierten Funktion - möglich, durch Verschwenken von der zweiten S2 in die dritte Stellung S3 einen Verriegelungsmechanismus für den Staubraumdeckel 4 zu entriegeln.

Die Anordnung des Griffes gemäß FIG 3 läßt die Bewegung des Griffes von der Ruhestellung S1 in eine weitere Stellung S4 in Richtung auf das Staubsaugergehäuse bzw. auf die Ausnehmung 7 zu. In der Darstellung gemäß FIG 3 ist die Ruhestellung S1 zwar so gezeigt, daß sie etwas yom Gehäuse beabstandet ist. Es ist jedoch selbstverständlich, daß die Gehäuseform zusammen mit dem Griff so gewählt werden kann, daß auch in der Ruhestellung S1 der Griff am Gehäuse anliegt bzw. eine stetige Fortsetzung der Kontur des Gehäuses bildet und trotzdem eine Bewegung nach unten in Richtung der Ausnehmung 7 ermöglicht wird.

Die mittels des Griffes durchführbaren Bedienhandlungen lassen sich vom Fachmann beliebig kombinieren. So kann beispielsweise der Griff so ausgeführt sein, daß er von der in Fig. 1 gezeigten Ruhestellung S1 nach unten (in Richtung der Räder) zur Stellung S4 gedrückt werden kann und dadurch entweder die Kabeltrommel gelöst oder der Ein-/Ausschalter betätigt wird oder die Verriegelung eines Gehäusedeckels ausgelöst wird oder der Griff selbst entriegelt wird. Hat sich der Fachmann für eine oder mehrere Funktionen in einer bestimmten Stellung bzw. Betätigungsstellung des Griffes entschieden, so sind die anderen Betätigungsstellungen für die anderen Funktionen frei wählbar.

Es könnte beispielsweise auch vorgesehen werden, daß die Leistung des Staubsaugergebläses reduziert wird; wenn der Griff im eingeschalteten Zustand des Staubsaugers in seine in Fig. 1 gezeigte Ruhestellung S1 gebracht wird.

Die mittels des Griffes zu betätigenden Funktionselemente können zumindest teilweise direkt über die Griffachse betätigt werden, sie können aber auch entfernt von der Achse angeordnet sein und dann vom Griffkörper betätigt werden.

### Beschreibung für folgende(n) Vertragsstaat(en) : IT

Die Erfindung betrifft eine Vorrichtung zur Bodenreinigung, insbesondere einen Staubsauger, nach den Merkmalen des Anspruchs 1.

Bei bekannten Staubsaugern sind Bedienelemente wie beispielsweise eine Ein-/Ausschalttaste, die Taste zum Auslösen der Kabeltrommelbremse, das Bedienelement zur Einstellung der Leistung, die Taste zur Entriegelung eines Zubehörfaches bzw. des Staubraumdeckels jeweils als einzelne Funktionseinzweiten am Staubsaugergehäuse angebracht.

GB 2 323 774 A offenbart ein Staubsauger, der eine Kabeltrommel für einen Stromkabel und einen schwenkbaren Handgriff zum tragen des Staubsauges aufweist. Die Kabeltrommel ist von einer Bremse gesperrt. Die Bremse ist so angeordnet, daß sie die Kabeltrommel freiläβt wenn der Handgriff gegen eine Ausnehmung in das Gehäuse des Staubsaugers gepreßt wird.

Aufgabe der vorliegenden Erfindung ist es, Bedien-Funktionen des Staubsaugers mittels des Griffes zu realisieren.

Diese Aufgabe wird durch die Merkmale des Anspruchs 1 gelöst. Zweckmäßige Ausgestaltungen ergeben sich aus den Merkmalen der Ansprüche 2 bis 12.

Der Griff ist dabei von einer ersten Stellung, der Ruhestellung, um eine Achse in eine zweite Stellung schwenkbar und steht in der zweiten Stellung zum Tragen vom Gehäuse hervor. - Das ermöglicht eine besonders kompakte Gestaltung des Gehäuses und gewährleistet einen hohen Tragekomfort.

Nach einer vorteilhaften Ausführungsform kann der Griff so gestaltet werden, daß er in seiner Ruhestellung eine stetige Fortsetzung der Kontur des Gehäuses bildet.

Die Griffachse kann parallel zur großen Vertikalebene des Gehäuses angeordnet'sein. Das ermöglicht die Realisierung eines Griffs ausreichender Größe und erhöht damit weiter den Tragekomfort.

Vcrteilhafterweise überspannt der Griff in der ersten Stellung mindestens teilweise mindestens eine im Gehäuse vorgesehene Ausnehmung zur Aufnahme von Zubehör, wie z.B. einer oder mehrerer Saugdüsen und/oder Filterbeutel und/oder Mikrofilter und/oder des Anschlußkabels. Das erleichtert die Aufbewahrung und die Zugänglichkeit des Zubehörs.

Durch Verschwenken des Griffs von der Ruhestellung in die zweite Stellung kann eine Schaltvorrichtung zum Ein- bzw. Ausschalten eines Gebläsemotors betätigbar sein. Dadurch kann auf ein sonst üblicherweise zum Ein- bzw. Ausschalten des Gebläsemotors vorgesehenes separates Schaltelement verzichtet werden.

Nach weiteren Ausgestalturgsmerkmalen kann der Griff weitere Stellungen einnehmen, in der weitere Funktionen auslösbar sind. So kann beispielsweise der Griff entgegen der Rückstellkraft eines elastischen Mittels von der zweiten in eine dritte oder von der ersten in eine vierte Stellung bewegbar sein. Durch Verschwenken des Griffs in die dritte oder vierte Stellung kann eine Bremse einer Kabelrückholvorrichtung lösbar und/oder die Schaltvorrichtung zum Ein- bzw. Ausschalten eines Gebläsemotors betätigbar und/oder ein Verriegelungsmechanismus für einen Staubraumdeckel entriegelbar sein. Durch die vorgenannten Maßnahmen kann auf besondere Betätigungs- bzw. Schaltelemente verzichtet werden. Dadurch lassen sich eine Vielzahl von Bedienhandlungen mittels des Griffes bewerkstelligen. Wenn beispielsweise beim Verschwenken des Griffes in die Ruhestellung das Gerät ausgeschaltet wird und die Kabelrückholvorrichtung erst durch überdrücken des Griffes aus der Ruhestellung in die vierte Stellung ausgelöst wird, dann wird der Vorteil erzielt, daß das Kabel beim Rückholen stromlos wird, so daß, wenn der Stecker noch eingesteckt ist, an der Steckdose kein Trennungsfunken entsteht.

Vorteilhafter Weise ist der Griff in mindestens einer Stellung fixierbar. Diese Fixierung kann beispielsweise durch eine vorgesehene Rastnase bewerkstelligt werden, die der Griff nur durch Aufbringung einer höheren Kraft überwinden kann. Es kann aber auch ein spezieller Rastmechanismus vorgesehen werden, der durch einen gesonderten Mechanismus beispielsweise über die Betätigung eines Knopfes oder Hebels ausgelöst werden kann. Insbesondere ist es vorteilhaft, die Fixierung in der Tragestellung, d.h. in der Stellung S2 vorzusehen, damit das Gerät beim Tragen nicht verkippen kann.

Nachfolgend wird ein bevorzugtes Ausführungsbeispiel der Erfindung anhand der Zeichnungen näher erläutert. Hierin zeigen:
- Fig. 1: eine perspektivische Ansicht, wobei sich der Griff in einer ersten Stellung befindet,
- Fig. 2: eine perspektivische Ansicht nach Fig. 1, wobei sich der Griff in einer zweiten Stellung befindet und
- Fig. 3: eine schematische Ansicht der Griffstellungen.

In den Fig. 1 und 2 ist ein Staubsauger mit einem Gehäuse 1 gezeigt. An einer oberen Gehäusehälfte 2 ist ein um eine Achse A schwenkbarer Griff 3 angebracht. Ein Staubraumdeckel 4 ist mit einem Hebel 5 zur Entriegelung eines Verriegelungsmechanismus (hier nicht gezeigt) versehen.

An der oberen Gehäusehälfte 2 ist ferner ein kombinierter Schalt- und Drehknopf 6 zum Ein- bzw. Ausschalten sowie zur Regelung der Leistung eines (hier nicht gezeigten) Gebläsemotors vorgesehen. Alternativ könnte der Schalt- und Drehknopf auch im Griff untergebracht sein. Anstelle des Drehknopfes könnte ein Schieberegler zur Leistungsregelung des Staubsaugers verwendet werden. Eine Ausnehmung 7 wird bei in einer ersten Stellung S1 befindlichen Griff 3 verdeckt. Der Griff 3 ist so geformt, daß er in der ersten-Stellung S1 eine im wesentlichen stetige Fortsetzung der Kontur des Gehäuses 1, insbesondere der oberen Gehäusehälfte 2, bildet. Dazu ist der Griff 3 asymmetrisch geformt; er weist an seiner einen Seite einen Vorsprung 8 auf, der in erster Stellung S1 in ein korrespondierende an der oberen Gehäusehälfte 2 vorgesehene Aussparung 9 eingreift.

In Fig. 3 ist die Funktion der Vorrichtung näher erläutert: In der ersten Stellung S1 überspannt oder verdeckt der Griff 3 die Ausnehmung 7. Dadurch wird eine darin aufgenommene (hier nicht gezeigte) Saugdüse oder anderes Zubehör sicher aufbewahrt. Die Ausnehmung kann -zumindest teilweise- insbesondere für das Kabel eines nicht mit einer Kabeltrommel ausgestatteten Bodenpflegegerätes genutzt werden. Durch Verschwenken des Griffs 3 um einen ersten Schwenkwinkel α1 von etwa 90° in die zweite Stellung S2 kann er gemäß einer ersten Funktion zum Tragen des Staubsaugers gegriffen werden. Gemäß einer zweiten Funktion kann durch Verschwenken von der ersten S1 in die zweite Stellung S2 gleichzeitig ein Gebläsemotor eingeschaltet werden. Das Ausschalten kann durch Zurückschwenken in die erste Stellung S1 bewirkt werden.

Der Griff 3 kann, vorzugsweise entgegen einer elastischen Rückstellkraft, um einen zweiten Schwenkwinkel α2 von etwa 10° in eine dritte Stellung S3 verschwenkt werden. Dabei kann nach einer dritten Funktion z.B. die Bremse einer (hier nicht gezeigten) Kabeleinzugsvorrichtung gelöst werden, so daß ein Kabel in das Gehäuse 1 eingezogen wird. Es ist aber auch möglich, die Ein- bzw. Ausschaltfunktion durch Verschwenken des Griffs 3 von der zweiten S2 in die dritte Stellung S3 zu bewirken. Gleichfalls ist es - nach einer vierten Funktion - möglich, durch Verschwenken von der zweiten S2 in die dritte Stellung S3 einen Verriegelungsmechanismus für den Staubraumdeckel 4 zu entriegeln.

Die Anordnung des Griffes gemäß FIG 3 läßt die Bewegung des Griffes von der Ruhestellung S1 in eine weitere Stellung S4 in Richtung auf das Staubsaugergehäuse bzw. auf die Ausnehmung 7 zu. In der Darstellung gemäß FIG 3 ist die Ruhestellung S1 zwar so gezeigt, daß sie etwas vom Gehäuse beabstandet ist. Es ist jedoch selbstverständlich, daß die Gehäuseform zusammen mit dem Griff so gewählt werden kann, daß auch in der Ruhestellung S1 der Griff am Gehäuse anliegt bzw. eine stetige Fortsetzung der Kontur des Gehäuses bildet und trotzdem eine Bewegung nach unten in Richtung der Ausnehmung 7 ermöglicht wird.

Die mittels des Griffes durchführbaren Bedienhandlungen lassen sich vom Fachmann beliebig kombinieren. So kann beispielsweise der Griff so ausgeführt sein, daß er von der in Fig. 1 gezeigten Ruhestellung S1 nach unten (in Richtung der Räder) zur Stellung S4 gedrückt werden kann und dadurch entweder die Kabeltrommel gelöst oder der Ein-/Ausschalter betätigt wird oder die Verriegelung eines Gehäusedeckels ausgelöst wird oder der'Griff selbst entriegelt wird. Hat sich der Fachmann für eine oder mehrere Funktionen in einer bestimmten Stellung bzw. Betätigungsstellung des Griffes entschieden, so sind die anderen Betätigungsstellungen für die anderen Funktionen frei wählbar.

Es könnte beispielsweise auch vorgesehen werden, daß die Leistung des Staubsaugergebläses reduziert wird; wenn der Griff im eingeschalteten Zustand des Staubsaugers in seine in Fig. 1 gezeigte Ruhestellung S1 gebracht wird.

Die mittels des Griffes zu betätigenden Funktionselemente können zumindest teilweise direkt über die Griffachse betätigt werden, sie können aber auch entfernt von der Achse angeordnet sein und dann vom Griffkörper betätigt werden.

## Patentansprüche (Patentansprüche für folgende(n) Vertragsstaat(en): DE, ES, FR)

1. Staubsauger, bei dem an einem Gehäuse (1) ein Griff angebracht ist, wobei der Griff (3) von einer Ruhestellung (S1) um eine Achse (A) in mindestens eine zweite Stellung (S2) schwenkbar ist, wobei in der zweiten Stellung (S2) der Griff zum Tragen vom Gehäuse her vorsteht, wobei ferner der Griff (3) von der Ruhestellung (S1) in eine weitere Stellung (S4) in Richtung zum Staubsaugergehäuse bewegbar ist und wobei durch Verschwenken des Griffs (3) in diese weitere Stellung (S4) eine Schaltvorrichtung zum Ein- bzw. Ausschalten eines Gebläsemotors betätigbar ist.

2. Staubsauger nach Anspruch 1, wobei der Griff so gestaltet ist, dass er in der ersten Stellung (S1) eine im Wesentlichen stetige Fortsetzung der Kontur des Gehäuses (1) bildet und in der zweiten Stellung (S2) vom Gehäuse (1) hervorsteht.

3. Staubsauger nach einem der vorhergehenden Ansprüche, wobei der Griff in der Ruhestellung (S1) mindestens eine im Gehäuse (1) vorgesehene Ausnehmung (7) zur Aufnahme eines Zubehörteiles mindestens teilweise überspannt.

4. Staubsauger nach einem der vorhergehenden Ansprüche, wobei durch Verschwenken des Griffs (3) in die dritte Stellung (S3) eine'weitere Funktion auslösbar ist.

5. Staubsauger nach einem der vorhergehenden Ansprüche, wobei nach Verschwenken des Griffes in die dritte Stellung (S3) der Rückholmechanismus einer Kabeltrommel ausgelöst wird.

6. Staubsauger nach einem der vorhergehenden Ansprüche, wobei durch Verschwenken des Griffs (3) in die dritte Stellung (S3) ein Verriegelungsmechanismus für einen Staubraumdeckel (4) entriegelbar ist.

7. Staubsauger nach einem der vorhergehenden Ansprüche, wobei der Griff in mindestens einer Stellung (S1, S2, S3, S4) fixierbar ist.

8. Staubsauger nach einem der vorhergehenden Ansprüche, wobei der Griff (3) in vorbestimmte Stellungen (S3, S4) entgegen der Rückstellkraft eines elastischen Mittels bewegbar ist.

9. Staubsauger nach einem der vorhergehenden Ansprüche, wobei im Schwenkweg bestimmte Funktionen auslösbar sind.

10. Staubsauger nach einem der vorhergehenden Ansprüche, wobei in den jeweiligen Stellungen (S1, S2, ...) bestimmte Funktionen auslösbar sind.

## Patentansprüche (Patentansprüche für folgende(n) Vertragsstaat(en): IT)

1. Staubsauger, bei dem an einem Gehäuse (1) ein Griff angebracht ist, wobei der Griff (3) von einer Ruhestellung (S1) um eine Achse (A) in mindestens eine zweite Stellung (S2) schwenkbar ist, wobei durch Schwenken des Griffs (3) von der Ruhestellung (S1) in die zweite Stellung (S2) eine Schaltvorrichtung zum Ein- bzw. Ausschalten eines Gebläsemotors betätigbar ist.

2. Staubsauger nach Anspruch 1, wobei der Griff so gestaltet ist, dass er in der ersten Stellung (S1) eine im Wesentlichen stetige Fortsetzung der Kontur des Gehäuses (1) bildet und in der zweiten Stellung (S2) vom Gehäuse (1) hervorsteht.

3. Staubsauger nach einem der vorhergehenden Ansprüche, wobei der Griff in der Ruhestellung (S1) mindestens eine im Gehäuse (1) vorgesehene Ausnehmung (7) zur Aufnahme eines Zubehörteiles mindestens teilweise überspannt.

4. Staubsauger nach einem der vorhergehenden Ansprüche, wobei durch Schwenken des Griffs (3) in die dritte Stellung (S3) eine weitere Funktion auslösbar ist.

5. Staubsauger nach einem der vorhergehenden Ansprüche, wobei der Griff (3) von der Ruhestellung (S1) in eine vierte Stellung (S4) in Richtung zum Staubsaugergehäuse bewegbar ist.

6. Staubsauger nach einem der vorhergehenden Ansprüche, wobei nach Verschwenken des Griffes in die dritte Stellung (S3) oder vierte Stellung (S4) der Rückholmechanismus einer Kabeltrommel ausgelöst wird.

7. Staubsauger nach einem der vorhergehenden Ansprüche, wobei durch Verschwenken des Griffs (3) in die dritte (S3) oder vierte Stellung (S4) die Schaltvorrichtung zum Ein- bzw. Ausschalten eines Gebläsemotors betätigbar ist.

8. Staubsauger nach einem der vorhergehenden Ansprüche, wobei durch Verschwenken des Griffs (3) in die dritte Stellung (S3) ein Verriegelungsmechanismus für einen Staubraumdeckel (4) entriegelbar ist.

9. Staubsauger nach einem der vorhergehenden Ansprüche, wobei der Griff in mindestens einer Stellung (S1, S2, S3, S4) fixierbar ist.

10. Staubsauger nach einem der vorhergehenden Ansprüche, wobei der Griff (3) in vorbestimmte Stellungen (S3, S4) entgegen der Rückstellkraft eines elastischen Mittels bewegbar ist.

11. Staubsauger nach einem der vorhergehenden Ansprüche, wobei im Schwenkweg bestimmte Funktionen auslösbar sind.

12. Staubsauger nach einem der vorhergehenden Ansprüche, wobei in den jeweiligen Stellungen (S1, S2, ...) bestimmte Funktionen auslösbar sind.

## Claims (Claims for the following Contracting State(s): DE, ES, FR)

1. A vacuum cleaner, in which a handle is attached to a casing (1), wherein the handle (3) is pivotable from a rest position (S1) into at least a second position (S2) around an axis (A), whereby in the second position (S2) the handle protrudes from the casing for carrying the vacuum cleaner, whereby the handle (3) is further movable from the rest position (S1) into a further position (S4) in the direction of the vacuum cleaner casing and whereby by pivoting the handle (3) into this further position (S4), a switching device for switching on or off a fan motor can be actuated.

2. The vacuum cleaner according to claim 1, wherein the handle is designed in such a way that it forms in the first position (S1) an essentially continuous extension of the contour of the casing (1) and in the second position (S2) protrudes from the casing (1).

3. The vacuum cleaner according to any of the preceding claims, wherein the handle in the rest position (S1) at least partly overlaps at least one recess (7) provided in the casing (1) for receiving an accessory part.

4. The vacuum cleaner according to any of the preceding claims, wherein a further function is triggered by pivoting the handle (3) into the third position (S3).

5. The vacuum cleaner according to any of the preceding claims, wherein the return mechanism of a cable drum is actuated by pivoting the handle into the third position (S3).

6. The vacuum cleaner according to any of the preceding claims, wherein a locking mechanism for a dust compartment cover (4) can be unlocked by pivoting the handle (3) into the third position (S3).

7. The vacuum cleaner according to any of the preceding claims, wherein the handle is fixable in at least one position (S1, S2, S3, S4).

8. The vacuum cleaner according to any of the preceding claims, wherein the handle (3) is movable in predetermined positions (S3, S4) against the return force of an elastic means.

9. The vacuum cleaner according to any of the preceding claims, wherein certain functions are actuated in the pivoting path.

10. The vacuum cleaner according to any of the preceding claims, wherein certain functions are actuated in the respective positions (S1, S2, ...).

## Claims (Claims for the following Contracting State(s): IT)

1. A vacuum cleaner, in which a handle is attached to a casing (1), whereby the handle (3) is pivotable from a rest position (S1) into at least a second position (S2) around an axis (A), whereby by pivoting the handle (3) from the rest position (S1) into the second position (S2) a switching device for switching on or off a fan motor can be actuated.

2. The vacuum cleaner according to claim 1, wherein the handle is formed in such a way that it forms in the first position (S1) an essentially continuous extension of the contour of the casing (1) and in the second position (S2) protrudes from the casing (1).

3. The vacuum cleaner according to any of the preceding claims, wherein the handle in the rest position (31) at least partly overlaps at least one recess (7) provided in the casing (1) for receiving an accessory part.

4. The vacuum cleaner according to any of the preceding claims, wherein a further function can be triggered by pivoting the handle (3) into the third position (S3).

5. The vacuum cleaner according to any of the preceding claims, wherein the handle (3) is movable from the rest position (S1) into a fourth position (S4) in the direction of the vacuum cleaner casing.

6. The vacuum cleaner according to any of the preceding claims, wherein the return mechanism of a cable drum is actuated by pivoting the handle into the third position (S3).

7. The vacuum cleaner according to any of the preceding claims, wherein by pivoting the handle (3) into the third (3) or fourth position (S4), the switching device can be actuated for stitching on or off a fan motor.

8. The vacuum cleaner according to any of the preceding claims, wherein a locking mechanism for a dust compartment cover (4) can be unlocked by pivoting the handle (3) into the third position (S3).

9. The vacuum cleaner according to any of the preceding claims, wherein the handle is fixable in at least one position (S1, S2, S3, S4).

10. The vacuum cleaner according to any of the preceding claims, wherein the handle (3) is movable in predetermined positions (S3, S4) against the return force of an elastic means.

11. The vacuum cleaner according to any of the preceding claims, wherein certain functions can be actuated in the pivoting path.

12. The vacuum cleaner according to any of the preceding claims, wherein certain functions can be actuated in the respective positions (S1, S2, ...).

## Revendications (Revendications pour l'(les) Etat(s) contractant(s) suivant(s): DE, ES, FR)

1. Aspirateur, dans lequel une poignée est fixée sur le boitier (1), ladite poignée (3) étant apte à pivoter d'une position de repos (S1) autour d'un axe (A) dans au moins une deuxième position (S2), la poignée étant dans ladite deuxième position (S2) en saillie par rapport au boitier pour porter ledit Aspirateur, ladite poignée (3) pouvant être déplacée en outre depuis la position de repos (S1) dans une autre position (S4) en direction du boitier de l'aspirateur et, sous l'effet du pivotement de la poignée (3) dans cette autre position (S4), un dispositif de commutation peut être actionné pour la mise en marche ou l'arrêt d'un moteur de soufflerie.

2. Aspirateur selon la revendication 1, dans lequel la poignée est conçue de telle sorte que, dans la première position (S1), elle forme un prolongement sensiblement continu du contour du boitier (1) et que, dans la deuxième position (S2), elle est en saillie par rapport au boitier(1).

3. Aspirateur selon l'une quelconque des revendications précédentes, dans lequel la poignée dans la position de repos (S1) couvre au moins en partie au moins un évidement (7), prévu dans le boitier (1) et destiné à recevoir un accessoire.

4. Aspirateur selon l'une quelconque des revendications précédentes, dans lequel le pivotement de la poignée (3) dans la troisième position (S3) permet de déclencher une fonction supplémentaire.

5. Aspirateur selon l'une quelconque des revendications précédentes, dans lequel le mécanisme de rappel d'un tambour d'enroulement de câble se déclenche par le pivotement de la poignée dans la troisième position (53).

6. Aspirateur selon l'une quelconque des revendications précédentes, dans lequel le pivotement de la poignée (3) dans la troisième position (S3) permet de déverrouiller un mécanisme de verrouillage d'un couvercle (4) d'un compartiment à poussière.

7. Aspirateur selon l'une quelconque des revendications précédentes, dans lequel la poignée peut être immobilisée dans au moins une position (S1, S2, S3, S4).

8. Aspirateur selon l'une quelconque des revendications précédentes, dans lequel la poignée (3) peut être déplacée, dans le sens opposé à la force de rappel d'un moyen élastique, dans des positions (S3, S4) prédéfinies.

9. Aspirateur selon l'une quelconque des revendications précédentes, dans lequel des fonctions déterminées peuvent être déclenchées dans la trajectoire de pivotement.

10. Aspirateur selon l'une quelconque des revendications précédentes, dans lequel des fonctions déterminées peuvent être déclenchées dans les positions respectives(S1, S2, ...).

## Revendications (Revendications pour l'(les) Etat(s) contractant(s) suivant(s): IT)

1. Aspirateur, dans lequel une poignée est fixée sur le boitier (1), ladite poignée (3) étant apte à pivoter d'une position de repos (S1) autour d'un axe (A) dans au moins une deuxième position (S2), un dispositif de commutation pouvant être actionné pour la mise en marche ou l'arrêt d'un moteur de soufflerie sous l'effet du pivotement de la poignée (3) depuis la position de repos (S1) dans la deuxième position (S2).

2. Aspirateur selon la revendication 1, dans lequel la poignée est conçue de telle sorte que, dans la première position (S1), elle forme un prolongement sensiblement continu du contour du boitier (1) et que, dans la deuxième position (S2), elle est en saillie par rapport au boitier(1).

3. Aspirateur selon l'une quelconque des revendications précédentes, dans lequel la poignée dans la position de repos (S1) couvre au moins en partie au moins un évidement (7), prévu dans le boitier (1) et destiné à recevoir un accessoire.

4. Aspirateur selon l'une quelconque des revendications précédentes, dans lequel le pivotement de la poignée (3) dans la troisième position (S3) permet de déclencher une fonction supplémentaire.

5. Aspirateur selon l'une quelconque des revendications précédentes, dans lequel la poignée (3) peut être déplacée depuis la position de repos (S1) dans une quatrième position (S4) en direction du boitier de l'aspirateur.

6. aspirateur selon l'une quelconque des revendications précédentes, dans lequel le mécanisme de rappel d'un tambour d'enroulement de câble se déclenche par le pivotement, de la poignée dans la troisième position (S3) ou la quatrième position (S4).

7. Aspirateur selon l'une quelconque des revendications précédentes, dans lequel, sous l'effet du pivotement de la poignée (3) dans la troisième position (S3) ou la quatrième position (S4), le dispositif de commutation peut être actionné pour la mise en marche ou l'arrêt d'un moteur de soufflerie.

8. Aspirateur selon l'une quelconque des revendications précédentes, dans lequel le pivotement de la poignée (3) dans la troisième position (S3) permet de déverrouiller un mécanisme de verrouillage d'un couvercle (4) d'un compartiment à poussière.

9. Aspirateur selon l'une quelconque des revendications précédentes, dans lequel la poignée peut être immobilisée dans au moins une position (S1, S2, S3, S4).

10. Aspirateur selon l'une quelconque des revendications précédentes, dans lequel la poignée (3) peut être déplacée, dans le sens opposé à la force de rappel d'un moyen élastique, dans des positions (S3, S4) prédéfinies.

11. Aspirateur selon l'une quelconque des revendications précédentes, dans lequel des fonctions déterminées peuvent être déclenchées dans la trajectoire de pivotement.

12. Aspirateur selon l'une quelconque des revendications précédentes, dans lequel des fonctions déterminées peuvent être déclenchées dans chacune les positions respectives (S1, S2, ...).
